# EUROPÄISCHE PATENTANMELDUNG

(11) **EP 4 026 688 A1**
(43) Veröffentlichungstag der Anmeldung: **13.07.2022**
(21) Anmeldenummer: 21150478.2
(22) Anmeldetag: 07.01.2021
(51) Int. Cl.: B30B 9/30

(54) **BALLENPRESSE SOWIE VERFAHREN ZU DEREN STEUERUNG**

(71) Anmelder: Maschinenfabrik Bermatingen GmbH & Co. KG, 88697 Bermatingen (DE)
(72) Erfinder: Schautzgy, Maximilian, 88697 Bermatingen (DE); Engelhardt, Volker LL. M. Dipl.-Ing, 88045 Friedrichshafen (DE)
(74) Vertreter: Christ, Niko

(57) **Zusammenfassung**

Bei einer Ballenpresse (1) zur Verdichtung von Kartons, Laub, Gras oder sonstigem verdichtbarem Abfallmaterial (20),
bestehend aus:
- einem Ballenpressengehäuse (2), das fünf Seitenwände (3, 4, 5, 6, 7) und einem auf einem Untergrund (9) aufliegenden Boden (8), durch die ein quaderförmiger Pressraum (10) gebildet ist,
- einem Pressstempel (11), der in den Pressraum (10) angeordnet und das dort eingefüllte Abfallmaterial (20) zu einem Ballen (40) verdichtet,
- und aus einer in die Seitenwand (4) eingearbeiteten Einfüllöffnung (12), die in den Pressraum (10) mündet und durch die des Abfallmaterials (20) in den Pressraum (10) einschüttbar ist, soll unter Beibehaltung der erforderlichen Presskraft und des zu verdichtenden Volumens von Abfallmaterial (20) eine möglichst geringe Längenausdehnung der Ballenpresse (1) erforderlich sein, um die Standfläche der Ballenpresse (1) möglichst gering zu halten bzw. diese kompakt zu bauen.

Dies ist dadurch erreicht, dass der Pressstempel (11) eine in dem Pressraum (10) axial beweglich gelagerte Pressplatte (21) und mindestens einen Presszylinder (22, 23) aufweist, und dass der jeweilige Presszylinder (22, 23) an einer Außenseite einer der Seitenwände (5, 6) oder an der Außenseite des Bodens (8) angeordnet und mittels eines Verbindungselementes (24) mit der Pressplatte (21) gekoppelt ist.

## Beschreibung

Die Erfindung bezieht sich auf eine Ballenpresse zur Verdichtung von Kartons, Laub, Gras oder sonstigen verzichtbaren Abfallmaterialien nach dem Oberbegriff des Patentanspruches 1 sowie auf ein Verfahren zur Steuerung einer solchen Ballenpresse nach dem Oberbegriff des Patentanspruches 13.

Beispielsweise kann der DE 10 2009 053 134 A1 eine horizontal betriebene Ballenpresse mit einem Auswurfkolben entnommen werden. Das Containerpressengehäuse besteht im Wesentlichen aus fünf fest miteinander verbundenen Seitenwänden und einen auf den Untergrund aufliegenden Boden, die gemeinsam einen quaderförmigen Pressraum einschließen.

In die dem Boden gegenüberliegende Seitenwand ist eine Einfüllöffnung eingearbeitet, durch die das lose oder vereinzelte Abfallmaterial in den Pressraum aus einem Sammel-Container überführbar bzw. einfüllbar ist. Üblicherweise wird das Abfallmaterial in einem verfahrbaren Container gesammelt und sobald der Container mit ausreichend Abfallmaterial befüllt ist, ist dieser zu der Ballenpresse zu bewegen, um diesen zu entleeren.

An der Stirnseite oder an der Seite des Ballenpressengehäuses ist dabei eine Hub-Kipp-Einheit angebracht, die mit dem jeweiligen Container gekoppelt werden kann. Der Container ist dabei manuell in die Hub-Kipp-Einheit einzuführen. Eine solche an einer Ballenpresse angelenkten Hub-Kipp-Einheit ist der EP 2 537 688 B1 zu entnehmen. Diese Hub-Kipp-Einheit ist dabei an der Stirnseite des Ballenpressengehäuses vorgesehen und weist einen U-förmigen Bügel zur Aufnahme des jeweiligen Containers auf. Der Container ist aufgrund der Ausrichtung des Bügels quer oder senkrecht zur Pressrichtung in den Aufnahmebügel ein- bzw. auszufahren.

In dem Pressraum dieser beiden beschriebenen Ballenpressen ist ein Pressstempel eingesetzt, der an eine senkrecht von dem Boden abstehenden Seitenwand befestigt ist und sich folglich an dieser abstützt. Das freie Ende des Pressstempels taucht in den Pressraum ein und bewegt sich horizontal, also parallel zu dem Boden, wodurch die horizontale Pressrichtung entsteht.

Sobald Abfallmaterial in den Pressraum der Ballenpresse eingefüllt ist, ist der Pressstempel axial zu bewegen, sodass durch diesen eine vorgegebene Presskraft auf das eingefüllte Abfallmaterial ausgeübt ist, wodurch dieses verdichtet wird. Es sollen möglichst viele Lufteinschlüsse aus dem Abfallmaterial durch den Pressvorgang herausgedrückt werden. Sobald die vorgegebene Volumenmenge an Abfallmaterial verdichtet ist, wird entweder maschinell oder manuell ein Draht in den Pressraum eingeführt und um das verdichtete Abfallmaterial gelegt. Die aufeinander zuragenden freien Enden des eingeführten Drahtes werden anschließend verknotet, sodass das verdichtete Abfallmaterial umreift ist und der Ballen für den Abtransport aus dem Pressraum entnommen werden kann. Die Entnahme erfolgt üblicherweise durch einen an den Pressstempel angeordneten Auswurfkolben, durch den der Ballen durch die geöffnete Tür aus dem Pressraum ins Freie geschoben ist.

Hierbei ist das Funktionsprinzip einer aus dem zitierten Stand der Technik bekannten Ballenpresse beschrieben. Seit Jahrzehnten sind Müllfahrzeuge im Einsatz, durch die am Straßenrand abgestellte Container, befüllt mit Abfallmaterial, entleert werden sollen. Solche Müllfahrzeuge weisen üblicherweise einen Aufnahme- und Pressraum auf, in den das entleerte Abfallmaterial durch eine am Müllfahrzeug angebrachte Hub-Kipp-Einheit eingeschüttet ist. Im Inneren des Pressraumes entsteht ein Ballen aus dem eingefüllten und dort verpresstem Abfallmaterial.

Es hat sich als nachteilig herausgestellt, dass solche Ballenpressen eine erhebliche Längsausdehnung aufweisen, da die Pressstempel und der Auswurfkolben zum einen in Reihe, also hintereinander, angeordnet sind und zum anderen sind zwischen der den Pressstempel abstützenden Seitenwand und des Pressstempels die vollständigen Antriebseinheiten für die Bewegungen des Pressstempels anzuordnen, die folglich im Inneren des Ballenpressengehäuses verlaufen. Zudem ist an der Stirnseite des Ballenpressen-gehäuses die Hub-Kipp-Einheit zur Bewegung der mit Abfallmaterial gefüllten Container anzubringen, wodurch sich die Länge der Ballenpresse weiter erhöht, da der U-förmige Bügel zur Aufnahme der Container eine vorgegebene Breite aufweist, um den Container in Längsrichtung der Ballenpresse zu umgreifen. Oftmals weisen daher solche Ballenpressen eine Länge von 6 m und eine Breite von 2 m auf, sodass die benötigte Standfläche etwa 12 m² ausmacht. Darüber hinaus sind Zugänge freizuhalten, um die Container an die Hub-Kipp-Einheit anzukoppeln bzw. zu entfernen.

Da diese Ballenpressen meistens in Lagerbereichen von Lebensmittelgeschäften aufzustellen sind, in denen das vorhandene Platzangebot begrenzt und zudem für weitere Tätigkeiten, beispielsweise Lagern und Auspacken von Lebensmitteln, oder anderen für den Betrieb des Lebensmittelgeschäftes erforderlichen Komponenten benötigt ist, stellt sich die Anforderung, den benötigten Platzbedarf, insbesondere die Standfläche und den Zugang an die Ballenpresse möglichst zu begrenzen und in einem Bereich anzuordnen, der oftmals an einer Wand der Lagerhalle liegt.

Es ist daher Aufgabe der Erfindung, eine Ballenpresse der eingangs genannten Gattung derart weiterzubilden, dass unter Beibehaltung der erforderlichen Presskraft und des zu verdichtenden Volumens von Abfallmaterial eine möglichst geringe Längenausdehnung der Ballenpresse erforderlich ist, um die Standfläche der Ballenpresse möglichst gering zu halten bzw. diese kompakt bauen zu können.

Diese Aufgabe ist erfindungsgemäß durch die Merkmale des kennzeichnenden Teils von Patentanspruch 1 gelöst.

Darüber hinaus ist ein bevorzugtes Steuerverfahren für den Betrieb dieser Ballenpresse in Patentanspruch 13 angegeben.

Weitere vorteilhafte Weiterbildungen der Erfindung ergeben sich aus den Unteransprüchen.

Dadurch, dass der Pressstempel eine in dem Pressraum axial beweglich gelagerte Pressplatte und mindestens einen Presszylinder aufweist, und dass der jeweilige Presszylinder an einer Außenseite einer der Seitenwände oder an der Außenseite des Bodens angeordnet und mittels eines Verbindungselementes mit der Pressplatte gekoppelt ist, ist die Längenausdehnung der Ballenpresse gegenüber dem bekannten Stand der Technik erheblich reduziert und die Presskraft und das zu verdichtende Volumen von Abfallmaterial kann gleichzeitig beibehalten sein, sodass solche horizontal betriebenen Ballenpressen ihre bisherigen technischen Vorteile beibehalten, jedoch die Standfläche, insbesondere die Längenausdehnung der Ballenpresse mit Hub-Kipp-Einheit erheblich kürzer baut, da die Anordnungen der benötigten Bauteile und Komponenten aus der Längsausrichtung in die Breite vorgenommen ist und dabei eine räumliche Überlappung dieser Bauteile geschaffen ist.

Wenn an der dem Pressraum zugewandten Oberfläche der Pressplatte mindestens eine Klappe beweglich gelagert ist, wenn zwischen der Pressplatte und der jeweiligen Klappe ein Betätigungskolben angeordnet ist, und wenn durch den jeweiligen Betätigungskolben eine Betätigungskraft auf die jeweilige Klappe ausübbar ist, durch die die Klappe aus einer angewinkelten in eine abgewinkelte Position bzw. vice versa überführbar ist, dann überbrücken die ausgeschwenkten Klappen zunächst den Abstand zwischen Pressplatte und Ballen und können auf den Ballen eine Auswurfkraft ausüben, wodurch dieser aus dem Pressraum ins Freie geschoben ist, da die Länge der ausgeschwenkten Klappen in etwa der Länge des Ballens entspricht. Somit kann auf die Anordnung eines Auswurfkolbens vollständig verzichtet sein und durch die unmittelbare Anlage der eingeschwenkten Klappen an der Pressplatte entsteht die erforderliche bzw. gewünschte kompakte Bauweise.

Aufgrund der außenseitigen Anordnung der Presszylinder als Bestandteil des Pressstempels ist vorteilhafterweise gewährleistet, dass die Länge der Ballenpresse verringert ist, denn die für den Antrieb und Befüllung der Presszylinder erforderlichen Bauteile, Medien und Komponenten können beispielsweise zwischen der Unterseite des Bodens des Ballenpressengehäuses und dem Untergrund angeordnet sein und die räumliche Reihenschaltung von Presszylinder und Pressplatte ist aufgehoben. Die Pressplatte kann nämlich unmittelbar an der hinteren Seitenwand des Ballenpressen-gehäuses in ihre Ausgangsposition angeordnet sein und somit die Einfüllöffnung in der räumlich darüberliegenden Seitenwand freigeben. Das Volumen des Pressraumes ist somit im Vergleich mit den bekannten Ballenpressen beibehalten, sodass eine vorgegebene ausreichende Volumenmenge von Abfallmaterial verdichtet werden kann, um einen Ballen zu erzeugen, der eine vorgegebene Größe und Volumenmenge aufweist.

Zudem sind die Presszylinder seitlich an dem Ballenpressengehäuse positioniert, sodass die mit Abfallmaterial gefüllten Container unmittelbar im Heckbereich des Ballenpressengehäuses an dieses herangefahren werden können und dort die Hub-Kipp-Einheit unmittelbar an das Ballenpressengehäuse montiert ist. Folglich ragt die Hub-Kipp-Einheit unwesentlich über den Heckbereich des Ballenpressengehäuses hinaus, sodass durch diese Montagemaßnahme eine weitere Längenreduzierung der Ballenpresse erreicht ist.
Da die zwischen der Pressplatte und den jeweiligen Presszylindern angeordneten Verbindungselemente im Querschnitt S- oder Z-förmig ausgestaltet sind, ragen die freien Enden des Presszylinders wesentlich über die Ausgangsposition an der Pressplatte hinaus, so dass demnach eine räumliche Überlagerung von der Bewegung der Pressplatte und des Presszylinders geschaffen ist. Eine solche Ausdehnung Bauraumes in die Breite reduziert die Längenausdehnung der erfindungsgemäßen Ballenpresse.

Wenn das verdichtete Abfallmaterial verpresst und die gewünschte Ballengröße somit erreicht ist, dann übt die Pressplatte und die Presszylinder eine weitere Druckkraft auf das verdichtete Abfallmaterial aus, und zwar solange, bis mindestens eine Drahtschlinge das derart verdichtete Abfallmaterial umreift. Danach kann die Pressplatte von dem derart umreiften Ballen zurückgezogen werden, ohne dass das Abfallmaterial auseinanderfällt bzw. die Größe des Ballens verändert ist und gleichzeitig können die an der dem Ballen zugewandten Oberfläche angebrachten Klappen ausgeschwenkt sein, wodurch der Abstand zwischen der Pressplatte und dem Ballen überbrückt ist. Bei einer erneuten Betätigung der Presszylinder bewegt sich folglich die Pressplatte mit den ausgeschwenkten Klappen auf den umreiften Ballen und schiebt diesen durch die von der Tür freigegebenen Durchgangsöffnung in der Seitenwand, die gegenüber zu der Pressplatte angeordnet ist, aus dem Pressraum ins Freie. Auch durch diese konstruktive Maßnahme ist demnach eine Verringerung der Bauraumlänge der Ballenpresse geschaffen, denn die Klappen liegen während des eigentlichen Pressvorganges an der Oberfläche der Pressplatte an und nehmen somit wenig Bauraum in Längsrichtung ein. Erst durch das Aufschwenken der Klappen, ohne dass auf diese eine Kraft, beispielsweise verursacht durch den umreiften Ballen, einwirkt und die Distanz zwischen Pressplatte und Ballen durch diese Auslenkung der Klappen überbrückt ist, kann auf die Anordnung eines üblichen Auswurfkolbens verzichtet werden.

Der Container oder Abfallbehälter kann mit einem Koppelteil der Hub-Kipp-Einheit zu dessen Entleerung arretiert werden und durch einen der Hubeinheit zugeordneten Druckkolben wird das Koppelteil angehoben und aufgrund von weiteren mechanischen Maßnahmen bewegt sich das Koppelteil entlang einer Kreisbahn um nahezu 180° in Richtung der Einfüllöffnung, die in dem Ballenpressengehäuse eingearbeitet ist. Der Container ist demnach angehoben und gleichzeitig in Richtung der Einfüllöffnung verschwenkt, sodass aufgrund der vorherrschenden Schwerkraft das in dem Container gesammelte Abfallmaterial aus diesem in die Einfüllöffnung herausfällt.

Sobald jeder der gefüllten Container entleert ist, ist der horizontal verfahrbare Presszylinder zur Verdichtung des in den Pressraum eingefüllten Abfallmaterials zu betätigen, wodurch gleichzeitig vorteilhafter Weise der Abstand zwischen der Seitenwand und der Pressplatte vergrößert ist.

Mittels Sensoren, die an dem Pressstempel, dem Druckkolben bzw. Presszylinder und den vorhandenen Türen angeordnet sind, können die Positionen oder Betriebszustände abgefragt bzw. erfasst sein. Dies dient als Sicherheitsmaßnahme, um Unfälle oder Beschädigungen zu vermeiden und gleichzeitig gewährleisten solche erzeugten Schaltsignale die Steuerung der Ballenpresse in einem vollautomatischen Prozess.

In der Zeichnung ist eine erfindungsgemäße Ballenpresse dargestellt, die nachfolgend näher erläutert ist. Im Einzelnen zeigt:
- Figur 1: eine Ballenpresse, an deren Ballenpressengehäuse zwei Presszylinder horizontal bewegbar gelagert sind, durch die eine in dem Pressraum des Ballenpressengehäuses angeordnete und axial beweglich gelagerte Pressplatte angetrieben ist, die das eingefüllte Abfallmaterial verdichtet und zu einem quaderförmigen Ballen mit einer Umreifung verpresst, in Draufsicht und in der Ausgangsstellung,
- Figur 2a: die Ballenpresse gemäß Figur 1, mit zwei Positionen der Pressplatte und mit zwei Verbindungselementen, die jeweils eine triebliche Kopplung des jeweiligen Presszylinders und der Pressplatte herstellen,
- Figur 2b: die Anordnung von Verbindungselement, der Pressplatte und den beiden Presszylindern gemäß Figur 2a, in Draufsicht,
- Figur 3: die Ballenpresse gemäß Figur 1, in Seitenansicht,
- Figur 4: die Ballenpresse gemäß Figur 3, mit einer an dem Ballenpressengehäuse befestigten Hub-Kipp-Einheit, durch die ein Container bewegt ist, um das in diesem eingefüllte lose Abfallmaterial in den Pressraum zu überführen, im Ausgangszustand,
- Figur 5: die Ballenpresse gemäß Figur 4, im angehobenen Zustand der Hub-Kipp-Einheit,
- Figur 6: die Ballenpresse gemäß Figur 5, bei einem Hubzyklus einer die Einfüllöffnung verschließenden Tür,
- Figur 7: die Ballenpresse gemäß Figur 6, während eines Pressvorgangs der Pressplatte zur Verdichtung des in dem Pressraum eingefüllten Abfallmaterials,
- Figur 8: die Ballenpresse gemäß Figur 7, mit dem vollständig verpressten und mittels zweier Drahtschlingen umreiften Ballen und mit einer geöffneten Tür, in einer der Pressplatten gegenüberliegenden Seitenwand,
- Figur 9: die Ballenpresse gemäß Figur 8, wobei zwei an der Pressplatte verschwenkbar gelagerte Klappen ausgefahren sind und die Pressplatte von dem Ballen beabstandet ist und
- Figuren 10: die Ballenpresse gemäß Figuren 9, mit zugestellter Pressplatte, durch die der Ballen aus dem Pressraum geschoben ist.

In Figur 1 ist eine Ballenpresse 1 abgebildet, durch die loses Abfallmaterial, beispielsweise in Form von Kartons, Papier oder sonstigen verdichtbaren Bestandteilen zu einem quaderförmigen Ballen verpresst ist, der mittels zweier Drahtschlingen umreift ist, um ein Auseinanderfallen der vereinzelten Bestandteile des Ballens zu verhindern.

Die Ballenpresse 1 besteht aus einem Ballenpressengehäuse 2, das von fünf Seitenwänden 3, 4, 5, 6 und 7 gebildet ist. Das Ballenpressengehäuse 2 weist zudem einen auf einem Untergrund 9 aufgesetzten Boden 8 auf, sodass durch die fünf Seitenwände 3, 4, 5, 6 und 7 sowie dem Boden 8 ein quaderförmiger Pressraum 10 gebildet ist. Gegenüberliegend zu dem Boden 8 und in den Pressraum 10 einmündend ist eine Einfüllöffnung 12 vorgesehen, durch die das Abfallmaterial 20 durch die Einfüllöffnung 12 in den Pressraum 10 einfüllbar ist.

Das Abfallmaterial 20 ist üblicherweise in einem verfahrbaren Container 14 in einer Lagerhalle gesammelt und sobald das Volumen des Containers 14 mit einer ausreichenden Menge von Abfallmaterial 20 gefüllt ist, soll der Container 14 an der Ballenpresse 1 entleert werden können, um das Abfallmaterial 20 zu einem mit einer Drahtschlinge 41 umreiften Ballen 40 zu pressen. Diese Arbeitsprozesse sind hinlänglich bekannt und werden daher lediglich peripher erläutert.

Um das in den Pressraum 10 eingefüllte Abfallmaterial 20 zu verdichten, ist es üblich, eine oder mehrere Pressstempel 11 zu verwenden. Bei der erfindungsgemäßen Ballenpresse 1 ist ein Pressstempel 11 vorgesehen, der aus zwei Presszylindern 22 und 23 sowie einer trieblich mit den beiden Presszylindern 22, 23 gekoppelten Pressplatte 21, die innerhalb des Pressraums 10 axial beweglich gelagert ist, besteht.

Sobald die Presszylinder 22, 23 von ihrer jeweiligen synchronen bzw. identischen Ausgangslage gemäß der in Figur 1 schematisch mittels eines Pfeils dargestellten Bewegungsrichtung angetrieben sind, ist die Betätigungskraft der Presszylinder 22, 23 mittels zweier Verbindungselemente 24 auf die Pressplatte 21 übertragen, sodass diese das Volumen des Pressraums 10 verkleinert und sich in Richtung der Seitenwand 7 bewegt. In dem Ausgangszustand der Pressplatte 21 befindet sich diese unmittelbar zu der Seitenwand 3, die parallel zu der Seitenwand 7 verläuft.

Die beiden Presszylinder 22 und 23 sind erfindungsgemäß an der Außenseite der jeweiligen Seitenwand 5 bzw. 6 angebracht und ragen teilweise über den von der Seitenwand 3 gebildeten Heckbereich der Ballenpresse 1 hinaus. Zwischen den derart an dem Ballenpressengehäuse 2 angeordneten und überstehenden Presszylindern 22, 23 entsteht demnach ein Freiraum, der etwas größer bemessen ist als die Breite des Ballenpressengehäuses 2, so dass zwischen den Presszylindern 22, 23 der Container 14 eingefahren oder eingeschoben werden kann.

Mittels einer Hub-Kipp-Einheit 13, die im Wesentlichen aus einem Druckkolben 15 und einer Stützplatte 16 besteht, die als Kuppelteil für den Container 14 ausgestaltet ist und zur Aufnahme und Ankopplung des Containers 14 dient, kann der Container 14 von einer Kopplungsposition entlang einer Kreisbahn in Richtung der Einfüllöffnung 12 geschwenkt sein, sodass bei Erreichen der Endposition das in dem Container 14 eingefüllte Abfallmaterial 20 aufgrund der vorherrschenden Schwerkraft durch die Einfüllöffnung 12 in den Pressraum 10 geschüttet ist.

Durch diese Anordnung von Presszylindern 22, 23 und der Hub-Kipp-Einheit 13 reduziert sich die Längenausdehnung der Ballenpresse 1, denn die Presszylinder 22, 23 verlaufen teilweise seitlich neben der Hub-Kipp-Einheit 13.

In Figur 2a sind zwei Stellungen der Presszylinder 22 und 23 zu entnehmen. Die obere Position des Presszylinders 23 soll dabei die Ausgangsstellung der Pressplatte 21 bezogen auf die räumliche Anordnung innerhalb des Pressraums 10 und die untere Position des Presszylinders 22 die maximal axiale Bewegungsmöglichkeit der Pressplatte 21 darstellen. Das Verbindungselement 24 zwischen der Pressplatte 21 und den beiden Presszylindern 22 und 23 ist dabei derart ausgestaltet, dass ein freies Ende des Verbindungselementes 24 mit dem freien Ende des jeweiligen Presszylinders 22 oder 23 verbunden ist und das dazu gegenüberliegende freie Ende des Verbindungselementes 24 mit der Pressplatte 21.

Aus Figur 2b ist ersichtlich, dass das jeweilige Verbindungselement 24 im Querschnitt S- oder Z-förmig ausgestaltet ist, wodurch eine räumliche Anordnung für die Pressplatte 21 ermöglicht ist, die bezogen auf die Pressrichtung räumlich vor den freien Enden der Presszylinder 22, 23 liegt. Die Presszylinder 22, 23 sind demnach seitlich neben der Pressplatte angeordnet.

Gemäß Figur 3 sind die Presszylinder 22 und 23 außenseitig an der Seitenwand 5 oder 6 angeordnet, sodass die Länge des Ballenpressengehäuses 2 gegenüber den bekannten Ballenpressengehäusen erheblich reduziert ist, da sämtlicher Bauraum zur Aufnahme der Presszylinder 22 und 23 innerhalb des Ballenpressengehäuses 2 wegfällt. Um weitere räumliche Volumenreduzierungen zu erreichen, ist an der Unterseite des Bodens 8 ein Vorratstank 35 zur Aufnahme eines Mediums angeordnet, der demnach zwischen dem Boden 8 und dem Untergrund 9 verläuft. Mittels schematisch dargestellten Leitungen 17 und einer Steuereinheit 33 kann die Betriebsstellung der Presszylinder 22 23 reguliert und das Medium aus dem Vorratstank 35 in einen entsprechenden Volumenbereich der Presszylinder 22, 23 eingefüllt werden, sodass sich die Presszylinder 22,23 axial hin und her bewegen, wodurch die Betätigung der Pressplatte 21 in Abhängigkeit von der gewünschten Position bezogen auf das in den Pressraum 10 eingefüllte Abfallmaterial 20 mittels der Steuereinheit 33 regeln lässt.

In Figur 4 ist die Ausgangssituation zur Befüllung des Pressraums 10 dargestellt. Die Einfüllöffnung 12 ist freigegeben. Diese kann mittels einer Tür 28, die verschwenkbar an der Seitenwand 4 gelagert ist, verschlossen werden. Zudem ist zwischen der Tür 28 und der Seitenwand 4 ein Druckkolben 32 vorgesehen, durch den die Tür 28 durch die Steuereinheit 33 geöffnet bzw. verschlossen werden kann. In der Seitenwand 7 ist eine Öffnung 36 eingearbeitet, die von einer weiteren Tür 37 verschlossen oder wie nachfolgend näher erläutert, freigegeben ist, um den Ballen 40 aus dem Pressraum 10 zu entfernen.

Die Hub-Kipp-Einheit 13 ist in der Ausgangsposition, so dass die Stützplatte 16 vertikal ausgerichtet ist, um den Container 14 ankoppeln zu können. Der Druckkolben 15 ist an der Außenseite der Seitenwand 3 und 5 unter einem vorgegebenen Winkel angeordnet. Sobald der Container 14 angekoppelt ist, kann gemäß Figur 5 der Container 14 entlang einer Kreisbahn verschwenkt werden, sodass die offene Seite des Containers 14 in Richtung der Einfüllöffnung 12 ausgerichtet ist und das in dem Container 14 eingefüllte Abfallmaterial 20 aus diesem durch die Einfüllöffnung 12 in den Pressraum 10 fällt. Die Pressplatte 21 befindet sich in ihrer Ausgangsposition, also unmittelbar benachbart zu der Seitenwand 3.

Wenn eine ausreichende Menge von Abfallmaterial 20 in den Pressraum 10 eingefüllt ist, kann die Tür 28 gemäß Figur 6 durch den Druckkolben 32 geschlossen sein, sodass auch das im Bereich der Einfüllöffnung 12 angeordnete Abfallmaterial 20 eine Verdichtungskraft, die von der Tür 28 und dem Druckkolben 32 erzeugt ist, vorverdichtet ist und die Einfüllöffnung 12 von verklemmten Abfallmaterialen 20 befreit ist. Die Tür 28 kann anschließend geöffnet werden, um weiteres Abfallmaterial 20 in den Pressraum 10 zu schütten. Die Betätigung der Tür 28 kann oftmals wiederholt werden.

Darüber hinaus könnte die Pressplatte 21 bereits eine Presskraft auf das in den Pressraum 10 eingefüllte Abfallmaterial 20 ausüben, um das Abfallmaterial 20 zu verdichten und aus dem Bereich der Einfüllöffnung 12 zu bewegen. Die Tür 37 an der Seitenwand 7 ist dabei geschlossen und wirkt als Anschlag für die Presskraft der Pressplatte 21.

In den Figuren 1 bis 10 ist gezeigt, dass an der dem Pressraum 10 zugewandten Oberfläche der Pressplatte 21 zwei Klappen 25 und 26 angeordnet sind und dass zwischen der jeweiligen Klappe 25, 26 und der Pressplatte 21 ein Betätigungskolben 27 vorgesehen ist. Während des üblichen Pressvorganges sind die beiden Klappen 25 und 26 derart positioniert, dass diese plan an der Pressplatte 21 aufliegen und folglich wenig Bauraum in Längsrichtung bzw. Pressrichtung benötigen.

Die Länge der ausgeschwenkten Klappen 25, 26 entspricht in etwa der Länge des verdichteten Ballens 40. Im eingeschwenkten Zustand der Klappen 25, 26 kann eine der Klappen 25 ober- oder unterhalb der anderen Klappe 26 angeordnet sein und diese Verstellungen zeitlich versetzt erfolgen.

In Figur 7 ist das Ende des Pressvorgangs dargestellt. Die Pressplatte 21 übt eine Kraft auf das Abfallmaterial 20 aus, und zwar solange, bis das Abfallmaterial 20 mittels zweier Drahtschlingen 41 zu einem umreiften Ballen 40 zusammengebunden ist. Bei der Ballenpresse 1 wird nunmehr die Tür 37 geöffnet und der umreifte Ballen 40 kann aus dem Pressraum 10 ausgeschoben werden. Hierzu werden oftmals sogenannte Auswurfkolben verwendet, die unmittelbar an den Presszylindern 22, 23 anzuordnen sind. Erfindungsgemäß soll jedoch der Auswurf des Ballens 40 mittels der Klappen 25 und 26, die an der Pressplatte 21 verschwenkbar angebracht sind, erfolgen.

Um das Ausfahren der Klappen 25, 26 ohne unnötige Gegenkraft zu bewerkstelligen, ist zunächst die Pressplatte 21 in ihre Ausgangsposition gemäß Figur 8 überführt und die Tür 37 ist geöffnet.

Sobald die Klappen 25 und 26 ausgefahren oder ausgeschwenkt sind, überbrücken diese die Distanz zwischen der Pressplatte 21, um den Ausgangszustand und den umreiften Ballen 40. Die Klappen 25 und 26 liegen demnach an dem Ballen 40 an. Dies ist in Figur 9 ersichtlich.

Wenn gemäß Figur 10 die Presszylinder 22, 23 in Richtung des Ballens 40 bewegt sind, drücken die Klappen 25 und 26 auf den Ballen 40 und schieben diesen durch die geöffnete Türe 37 aus dem Pressraum 10 ins Freie.

Um die Bewegungen sowie Positionen der beweglichen Bauteile, insbesondere der Pressplatte 21, den Presszylinder 22 und 23 sowie den Türen 28 und 37 permanent zu überwachen, sind an diesen Bauteilen mehrere Sensoren 31 vorgesehen, die über elektrische Leitungen mit der Steuereinheit 33 verbunden sind. Die Sensoren 31 erzeugen in bekannter Weise elektrische Schaltsignale, die an die Steuereinheit 33 weitergeleitet sind. In Abhängigkeit von der Position der beweglichen Bauteile und des Arbeitsfortschrittes hinsichtlich der Erstellung eines umreiften Ballens 40 werden demnach durch die Steuereinheit 33 entsprechende Arbeitsabläufe an den beweglichen Bauteilen ausgegeben, sodass deren Bewegungsabläufe durch die Steuereinheit 33 überwacht, synchronisiert und auf die erforderlichen Arbeitsabläufe abgestimmt sind.

Die triebliche Kopplung zwischen der Pressplatte 21 und dem jeweiligen Presszylinder 22 oder 23 ist mittels der Verbindungselemente 24 hergestellt, sodass sowohl die Bewegungen der Presszylinder 22, 23 als auch dazu die Bewegungen der Pressplatte 21 synchron erfolgen. In den beiden Seitenwänden 5 bzw. 6 sind Führungskanäle 30 eingearbeitet, in denen das jeweilige Verbindungselement 24 angeordnet und frei beweglich ist.

Aus Sicherheitsgründen und um ein optisch ansprechendes Erscheinungsbild der Ballenpresse 1 zu erreichen, sind die beiden außenseitig angeordneten Presszylinder 22, 23 in einem Führungsglied 29 gelagert, das im Wesentlichen als geschlossenes Rohr oder Hohlzylinder ausgestaltet ist. Zudem können die Leitungen 17 zwischen den Presszylindern 22, 23 und dem Vorratstank 35 an den Außenseiten der Seitenwände 3, 5 oder 6 entlanggeführt sein, sodass durch entsprechende betriebsbedingte konstruktive Maßnahmen keine Bauraumerhöhung stattfindet.

Durch das erfindungsgemäße Verfahren zur Steuerung der Ballenpresse 1 soll erreicht sein, dass entgegen der bisher bekannten Arbeitsabläufe innerhalb des Pressraums 10 des Ballenpressengehäuses 2 ein unterschiedlicher Arbeitsprozess umgesetzt ist, denn die Klappen 25 und 26 sollen erst ausgeschwenkt, also von der Oberfläche der Pressplatte 21 gelöst sein, wenn auf diese keinerlei Gegenkräfte, insbesondere durch den Ballen 40 einwirken. Zu diesem Zweck sind die Pressplatte 21 und die Presszylinder 22, 23 nach der Umreifung des Ballens 40 von diesem zurückgefahren. Sobald die Klappen 25, 26 von der Pressplatte 21 abstehen, können diese als eine Art Auswurfmechanismus verwendet sein, da die Länge der Klappen 25, 26 etwa der Länge des Ballens 40 entspricht.

In dem in den Figuren 1 bis 10 dargestellten Ausführungsbeispiel der erfindungsgemäßen Ballenpresse 1 sind die beiden Presszylinder 22, 23 an einer der Außenseiten der Seitenwände 5 oder 6 angebracht und ragen teilweise über den von der Seitenwand 3 begrenzten Heckbereich der Ballenpresse 1 über. Die Anordnung der Presszylinder 22, 23 kann ohne weiteres auch derart an dem Ballenpressengehäuse 2 vorgenommen sein, dass die Presszylinder 22, 23 sich ausschließlich über die gesamte Länge des Ballenpressengehäuses 2 erstrecken und somit in Längsrichtung kein Überstand entsteht. Darüber hinaus können die Presszylinder 22, 23 ebenso an der Außenseite des Bodens 8 angeordnet sein, um beispielsweise die Breitenausdehnung zu reduzieren.

In Abhängigkeit von der Position der Presszylinder 22, 23 an dem Ballenpressengehäuse 2 ist die Querschnittskontur des jeweiligen Verbindungselementes 24 anzupassen. Folglich kann die Kontur des Verbindungselementes 24 beliebig gestaltet sein; es ist ausschließlich erforderlich, dass durch das Verbindungselement 24 eine triebliche Kopplung zwischen der Pressplatte 21 und den freien Enden der Presszylinder 22 bzw. 23 hergestellt ist.

Auch die Anordnung und Geometrie der Klappen 25, 26 kann an die Größe des Ballens 40 bzw. die Lage des Pressraums 10 angepasst sein, und zwar derart, dass eine der Klappen 25 unterhalb der anderen Klappe 26 im eingeschwenkten Zustand positioniert ist und deren Bewegungen zeitlich versetzt zueinander erfolgen. Somit kann die Länge der Klappen 25 und 26 der Breite der Pressplatte 21 entsprechen.

## Patentansprüche

1. Ballenpresse (1) zur Verdichtung von Kartons, Laub, Gras oder sonstigem verdichtbarem Abfallmaterial (20),
bestehend aus:
- einem Ballenpressengehäuse (2), das fünf Seitenwände (3, 4, 5, 6, 7) und einem auf einem Untergrund (9) aufliegenden Boden (8), durch die ein quaderförmiger Pressraum (10) gebildet ist,
- einem Pressstempel (11), der in den Pressraum (10) angeordnet und das dort eingefüllte Abfallmaterial (20) zu einem Ballen (40) verdichtet,
- und aus einer in die Seitenwand (4) eingearbeiteten Einfüllöffnung (12), die in den Pressraum (10) mündet und durch die des Abfallmaterials (20) in den Pressraum (10) einschüttbar ist,
**dadurch gekennzeichnet,**
**dass** der Pressstempel (11) eine in dem Pressraum (10) axial beweglich gelagerte Pressplatte (21) und mindestens einen Presszylinder (22, 23) aufweist,
und **dass** der jeweilige Presszylinder (22, 23) an einer Außenseite einer der Seitenwände (5, 6) oder an der Außenseite des Bodens (8) angeordnet und mittels eines Verbindungselementes (24) mit der Pressplatte (21) gekoppelt ist.

2. Ballenpresse nach Anspruch 1,
**dadurch gekennzeichnet,**
**dass** an der dem Pressraum (10) zugewandten Oberfläche der Pressplatte (21) mindestens eine Klappe (25, 26) beweglich gelagert ist,
**dass** zwischen der Pressplatte (21) und der jeweiligen Klappe (25, 26) ein Betätigungskolben (27) angeordnet ist,
und **dass** durch den jeweiligen Betätigungskolben (27) eine Betätigungskraft auf die jeweilige Klappe (25, 26) ausübbar ist, durch die die Klappe (25, 26) aus einer angewinkelten in eine abgewinkelte Position bzw. vice versa überführbar ist.

3. Ballenpresse nach Anspruch 2,
**dadurch gekennzeichnet,**
**dass** der Betätigungskolben (27) zwischen der Pressplatte (21) und der jeweiligen Klappen (25, 26) horizontal verlaufend angeordnet ist.

4. Ballenpresse nach einem der vorgenannten Ansprüche 2 oder 3,
**dadurch gekennzeichnet,**
**dass** der Bestätigungskolben (27) aktiviert ist in Abhängigkeit von der Position der Pressplatte (21) bezogen auf den Abstand zu dem Ballen (40).

5. Ballenpresse nach einem der vorgenannten Ansprüche,
**dadurch gekennzeichnet,**
**dass** die Einfüllöffnung (12) durch eine verschwenkbar an dem Ballenpressengehäuse (2) angelenkten Tür (28) verschließbar ist, durch die eine Vorpresskraft auf das im Bereich der Einfüllöffnung (12) vorhandene Abfallmaterial (20) ausgeübt ist.

6. Ballenpresse nach einem der vorgenannten Ansprüche,
**dadurch gekennzeichnet,**
**dass** die außenliegenden Presszylinder (22, 23) an einem Führungsglied (29) in axialer Richtung abgestützt und durch dieses gekapselt sind und dass in das Ballenpressengehäuse (2) ein Führungskanal (30) zur Aufnahme jedes Verbindungselementes (24), das zwischen dem Presszylinder (22, 23) und der Pressplatte (21) angeordnet ist, vorgesehen ist.

7. Ballenpresse nach einem der vorgenannten Ansprüche,
**dadurch gekennzeichnet,**
**dass** an dem Ballenpressengehäuse (2) eine Hub-Kippeinheit (13) angeordnet ist, durch die ein mit Abfallmaterial (20) befüllter Container (14) entlang einer Kreisbahn bewegt ist und das Abfallmaterial (20) durch die Einfüllöffnung (12) in den Pressraum (10) durch die vorherrschende Schwerkraft geschüttet ist.

8. Ballenpresse nach Anspruch 7,
**dadurch gekennzeichnet,**
**dass** die Hub-Kipp-Einheit (13) eine Abstützplatte (16) und einen Druckkolben (15) aufweist, der zwischen dem Ballenpressengehäuse (2) und der Abstützplatte (16) unter einem nach oben geneigtem Winkel angeordnet ist.

9. Ballenpresse nach einem der vorgenannten Ansprüche,
**dadurch gekennzeichnet,**
**dass** ein Vorratstank (35) zur Lagerung eines Mediums für den Betrieb der Presszylinder (22, 23), der Bestätigungskolben (27) und/oder der Druckkolben (15) vorgesehen ist.

10. Ballenpresse nach Anspruch 9,
**dadurch gekennzeichnet,**
**dass** der Vorratstank (35) zwischen dem Boden (8) und dem Untergrund (9) angeordnet ist.

11. Ballenpresse nach einem der vorgenannten Ansprüche,
**dadurch gekennzeichnet,**
**dass** die Pressplatte (21) in der Ausgangsposition unmittelbar zu der Seitenwand (3) angeordnet ist und dass gegenüberliegend zu der Pressplatte (21) in die Seitenwand (7) eine Austrittsöffnung (36) eingearbeitet isst, die von einer Tür (37) verschließbar oder freigebbar ist.

12. Ballenpresse nach einem der vorgenannten Ansprüche,
**dadurch gekennzeichnet,**
**dass** das Verbindungselement (24) im Querschnitt S-förmig oder Z-förmig ausgestaltet ist und dass die Ausgangsposition der Pressplatte (21) in Pressrichtung räumlich vor den freien Enden der Presszylinder (22, 23) angeordnet ist.

13. Verfahren zur Steuerung einer Ballenpresse (1), die insbesondere nach einem der vorgenannten Ansprüche ausgebildet ist,
- durch das die Bewegungen eines oder mehrerer Presszylinder (22, 23), zur Umreifung vom verdichteten Abfallmaterials (20) zu einem Ballen (40) und dessen Auswurf aus einem Pressraum (10) durchführbar ist,
**gekennzeichnet durch** die nachfolgend angegebenen Verfahrensschritte:
- Zurückziehen einer trieblich mit der Presszylinder (22, 23) gekoppelte und in einen Pressraum (10) axial gelagerte Pressplatte (21) vor dem Auswurf des umreiften Ballens (40);
- Ausfahren mindestens einer der Klappen (25, 26), die an der dem Ballen (40) zugewandten Oberfläche der Pressplatte (21) verschwenkbar gelagert sind,
- und Zustellen der Pressplatte (21) **durch** die Presszylinder (22, 23), in Richtung des Ballens (40) mit abstehenden oder ausgeschwenkten Klappen (25, 26), die auf den Ballen (40) eine Druckkraft ausüben und diesen **dadurch** aus dem Pressraum (10) schieben.

14. Steuerverfahren nach Anspruch 13,
**dadurch gekennzeichnet,**
**dass** die Bewegungen der Pressplatte (21), der Presszylinder (22,23) und/oder der Betätigungskolben (27) mittels Sensoren (31) überwacht sind und dass die von den Sensoren (31) festgestellten Bewegungen in elektrische Steuersignale umgewandelt und an eine Steuereinheit (33) zur Bewegungssynchronisierung der Pressplatte (21), der Presszylinder (22, 23) und/oder der Betätigungskolben (27) weitergeleitet sind.

15. Steuerverfahren nach einem der Ansprüche 13 oder 14,
**dadurch gekennzeichnet,**
**dass** eine an einer Einfüllöffnung (12) verschwenkbar gelagerte Tür (28) derart ansteuerbar ist, dass durch die Drehbewegung der Tür (28) in Richtung der Einfüllöffnung (12) das dort vorhandene Abfallmaterial (20) in den Pressraum (10) gedrückt und/oder verdichtet ist.
